# EUROPÄISCHE PATENTSCHRIFT

(11) **EP 0 280 150 B1**
(45) Veröffentlichungstag und Bekanntmachung des Hinweises auf die Patenterteilung: **16.10.1991**
(21) Anmeldenummer: 88102207.3
(22) Anmeldetag: 15.02.1988
(51) Int. Cl.: H05B 3/26

(54) **Raumheizelement, bestehend aus einem mit einer elektrischen Widerstandsbeschichtung versehenen keramischen Formkörper, insbesondere in Form einer keramischen Platte**
Space heating element consisting of a ceramic body provided with an electrically resistant layer, especially in the form of a ceramic plate
Elément chauffant pour locaux constitué d'un corps céramique muni d'une couche résistante électrique, en particulier sous forme de plaque

(30) Priorität: 17.02.1987 DE 3705028; 31.03.1987 DE 3710626
(43) Veröffentlichungstag der Anmeldung: 31.08.1988
(73) Patentinhaber: Buchtal Gesellschaft mit beschränkter Haftung, D-92521 Schwarzenfeld (DE)
(72) Erfinder: Bard, Martin, D-8450 Amberg (DE); Cremer, Gottfried Dr.,, D-5000 Koeln 40 (DE)
(74) Vertreter: Bockhorni, Josef, Dipl.-Ing.

(56) Entgegenhaltungen:
- DE-A- 2 329 424
- FR-A- 1 198 688
- FR-A- 2 177 078
- FR-A- 2 211 832
- US-A- 2 939 807
- US-A- 3 067 310
- US-A- 3 694 627

## Beschreibung

Die Erfindung bezicht sich auf ein Raumheizelement, bestehend aus einem mit einer elektrischen Widerstandsbeschichtung versehenen keramischen Formkörper, insbesondere in form einer keramischen Platte.

Aus der EP-A- 0 158 091 ist ein Raumheizelement bestehend aus einem keramischen Formkörper, der auf der seiner Sichtseite abgewendeten Seite mit einem flächenhaften Heizleiter in Form einer elektrischen Widerstandsbeschichtung aus einer elektrisch leitenden keramischen Glasur versehen ist, bekannt, bei dem die elektrische Widerstandsbeschichtung als Widerstandsschicht aus einem Material ausgebildet ist, bei dem nichtmetallische, große spezifische Oberfläche aufweisende, elektrisch leitende, bei Temperaturerhöhung ihre elektrische Leitfähigkeit nicht wesentlich ändernde Partikel in einer elektrisch nicht oder nur schlecht leitenden Trägersubstanz eingebettet sind und dieses Material so aufgetragen ist, daß die Widerstandsbeschichtung eine gleichmäßige elektrische und thermische Leitfähigkeit aufweist. Eine Spezialform eines solchen Raumheizelementes ist z. B. eine großflächige Wand-, Boden- oder Deckenbekleidungsplatte.

Unter ungünstigen Bedingungen kann es bei Ausbildung der elektrischen Widerstandsbeschichtung aus einer elektrisch leitenden keramischen Widerstandsglasur vorkommen, daß sich solche Platten von ihrem sie tragenden Untergrund plötzlich ablösen. Damit wird ihre Anbringung an Decken, aber auch an Wänden durch Verkleben problematisch, vielmehr sind zusätzliche Befestigungsmittel, wie Klammern oder Haken erforderlich, was vielfach unmöglich oder wenigstens manchmal nicht erwünscht ist.

Nach der EU-A- 0 158 091 erfolgt eine Kontaktierung der elektrischen Widerstandsbeschichtung insbesondere durch symmetrisch auf der elektrischen Widerstandsschicht angeordnete Kontaktierungselemente. Es hat sich aber gezeigt, daß solche auf der Heizschicht angebrachte Elemente zum Ablösen neigen, aber auch den über eine Fläche gleichmäßigen elektrischen Stromdurchgang nur unzureichend gewährleisten.

Das Problem einer unzureichenden Haftung tritt überraschenderweise auch zwischen leitender Widerstandsschicht und einer Isolierschicht auf, über die der Bekleidungskörper am Befestigungsuntergrund befestigt ist.

Es gibt offenbar bis jetzt noch kein isolierendes Material, insbesondere organisches Isoliermaterial, das mit der leitenden Widerstandsschicht eine dauerhafte und sichere Verbindung eingeht.

Die Erfindung hat sich die Aufgabe gestellt, die elektrisch leitende Widerstandsbeschichtung des Bekleidungskörpers so auszugestalten, daß dieses Ablösen entweder unmittelbar vom Befestigungsgrund oder von einer darübergelegten Isolierschicht nicht mehr auftritt und ferner eine Verbesserung der Heizeigenschaften des Raumheizelementes bewirkt wird.

Diese Aufgabe wird erfindungsgemäß dadurch gelöst, daß die in Form einer elektrisch leitenden Widerstandsglasur vorliegende Widerstandsschicht durch eine Schicht aus nicht leitender oder nur schlecht leitender keramischer Glasur mit einer Trägersubstanz gleicher keramischer Zusammensetzung wie die der Widerstandsglasur aber mit eingebauten Kaolinteilchen abgedeckt ist und das Gebilde aus keramischen Formkörper, elektrisch leitender keramischer Glasur und keramischer Abdeckschicht bis unterhalb des Quarzumwandlungspunktes (<750°C) erhitzt und so Widerstandsschicht und Abdeckschicht auf dem keramischen Bekleidungskörper eingebrannt sind.

Überraschenderweise haftet auf einem solchermaßen beschichteten Bekleidungskörper auch jede organische Isolierbeschichtung ohne Probleme.

Überraschenderweise hat sich ferner herausgestellt, daß sich bei Anwendung der vorgeschlagenen Lösung eine erhebliche Reduzierung des elektrischen Widerstandes der abgedeckten Widerstandsbeschichtung, also der Heizschicht ergibt. Dies erklärt sich daraus, daß bei einem sinnvoll gewählten Überschuß an Kaolinteilchen im Verhältnis zu den Glasanteilen der Trägersubstanz diese beim Brennen des gesamten Gebildes Glasanteile aus der Widerstandsglasur (Heizschicht) lösen und in die Abdeckschicht einbinden. Dadurch wird die isolierende Glassubstanz in der Widerstandsglasur verringert, welche die elektrische Leitung der Widerstandsglasur negativ beeinflußt, wodurch sich der elektrische Widerstand der Widerstandsglasur, d. h. der Heizschicht, verringert. Es ergibt sich mithin eine Verbesserung der Heizeigenschaften des Raumheizelementes infolge der Einbettung von Kaolinteilchen in die Abdeckschicht.

So wurde z. B. bei 30 % Gewichtsanteil Kaolin eine Widerstandserniedrigung von 50 % gegenüber dem des gleichen Gebildes ohne Zufügung einer Abdeckschicht festgestellt.

Diese Erscheinung hat man sich erfindungsgemäß in der Weise zunutze gemacht, daß man die Menge an Kaolinteilchen der Deckschicht so wählt, daß damit eine bestimmte Leitfähigkeitsänderung erzielt wird, die es wiederum erlaubt, die Menge an elektrisch leitenden Partikeln in der Heizschicht spürbar zu reduzieren, ohne den ursprünglich angestrebten elektrischen Widerstand der Heizschicht, also ohne Abdeckung, zu verändern.

Hinsichtlich den auf der Heizschicht angebrachten elektrischen Kontaktierungselementen wird ein über die Fläche gleichmäßiger elektrischer Stromdurchgang dadurch erreicht, daß die Kontaktierung der elektrischen Heizschicht so vorgenommen wird, daß die Kontaktelemente bzw. die Kontaktschicht direkt auf den keramischen Formkörper aufgebracht wird, wobei diese Schicht rampenförmig zur Außenkante des keramischen Formkörpers hin anwächst und sich die Rampenhöhe nach der Stärke der Heizschicht und die Rampenbreite sich mit mehr als dem Fünfzigfachen dieser Stärke bemißt. Bei einem Ausführungsbeispiel betrug die Heizschichtdicke 120 u und die Breite der Kontaktschicht 15 mm. Ferner wird durch diese Maßnahme die Neigung zum Ablösen der Kontaktelemente bzw. Kontaktschicht verringert.

Ein weiterer Vorteil dieser vorgeschlagenen Lösung beruht darin, daß die Anbringung der Kontaktschicht unmittelbar auf die Rückseite des keramischen Formkörpers als erster Verfahrensschritt erfolgt, dem als zweiter Schritt die Aufbringung der elektrischen Heizschicht folgt. Als dritter Schritt wird die Abdeckschicht appliziert und das gesamte Gebilde in einem vierten Schritt dann einem Brenn- oder Erhitzungsprozeß unterworfen.

Nachfolgend werden Ausführungsbeispiele der Erfindung schematisch anhand der Zeichnung beschrieben. Darin zeigen.
- Fig. 1: einen schematischen Teilschnitt durch ein Raumheizelement,
- Fig. 2: einen Teilschnitt durch ein Raumheizelement nach der EU-A- 0 158 091,
- Fig. 3: einen Teilschnitt durch eine weitere Ausführungsform der Erfindung sowie
- Fig. 4: eine Draufsicht auf ein Raumheizlement nach Fig. 3.

Das in Fig. 1 dargestellte Raumheizelement umfaßt einen keramischen Formkörper 1, der auf seiner der Sichtseite abgewendeten Seite mit einer elektrischen Widerstandsbeschichtung 2, welche die Heizschicht bildet, sowie ferner mit einer Abdeckschicht 3 versehen ist. Die elektrische Widerstandsbeschichtung 2 setzt sich aus einer Trägersubstanz 5 und in dieser Trägersubstanz eingebetteten leitfähigen Partikeln 4 zusammen. Die Abdeckschicht 3 setzt sich aus derselben Trägersubstanz 5 und darin eingebetteten Kaolinteilchen 6 zusammen.

Fig. 2 zeigt ein Raumheizelement, wie es in der EP-A- 0 158 091 beschrieben ist, welches aus einem keramischen Formkörper 1, einer elektrischen Widerstandsbeschichtung 2 und einem Kontaktelement 7 aufgebaut ist.

Fig. 3 zeigt eine Ausführungsform des erfindungsgemäßen Raumheizelementes aus einer elektrischen Widerstandsbeschichtung 2, einer Abdeckschicht 3 und einem Kontaktelement 8. Dieses Kontaktelement 8 wächst rampenförmig bei 9 zur Außenkante des keramischen Formkörpers an. Das Kontaktelement, welches durch eine Kontaktschicht gebildet sein kann, ist im dargestellten Ausführungsbeispiel mit im wesentlichen dreieckförmigem Querschnitt ausgebildet. Die maximale Rampenhöhe 10 entspricht der Schichtdicke 11 der elektrischen Widerstandsbeschichtung 2. Die Breite 12 des Kontaktelementes beträgt mehr als das Fünfzigfache der Dicke bzw. der Stärke 11 der elektrischen Widerstandsbeschichtung 2. Aus Fig. 4 ergibt sich, daß das Kontaktelement,an den beiden gegenüberliegenden Längsseiten des Raumheizelementes ausgebildet ist. Das Raumheizelement ist in zweckmäßiger Weise als großflächige Wand-Boden- oder Deckenbekleidungsplatte ausgebildet, welches insbesondere als quadratische Platte Seitenabmessungen von 60 × 60 cm aufweist.

## Patentansprüche

1. Raumheizelement, insbesondere Platte, bestehend aus einem keramischen Formkörper, der auf der seiner Sichtseite abgewendeten Seite mit einem flächenhaften Heizleiter in Form einer elektrischen Widerstandsbeschichtung aus einer elektrisch leitenden keramischen Glasur versehen ist, wobei die elektrische Widerstandsbeschichtung als Widerstandsschicht aus einem Material ausgebildet ist, bei dem nichtmetallische, große spezifische Oberfläche aufweisende, elektrisch leitende, bei Temperaturerhöhung ihre elektrische Leitfähigkeit nicht wesentlich ändernde Partikel in einer elektrisch nicht oder nur schlecht leitenden Trägersubstanz eingebettet sind und dieses Material so aufgetragen ist, daß die Widerstandsbeschichtung eine gleichmäßige elektrische und thermische Leitfähigkeit aufweist,
dadurch **gekennzeichnet,**
daß der mit der elektrischen Widerstandsbeschichtung aus einer elektrisch leitenden keramischen Glasur versehene keramische Formkörper durch eine Schicht aus nicht leitender oder nur schlecht leitender Glasur mit einer Trägersubstanz gleicher keramischer Zusammensetzung wie die der Widerstandsglasur aber mit eingebauten Kaolinteilchen abgedeckt und das Gebilde aus keramischem Formkörper, elektrisch leitender keramischer Glasur und keramischer Abdeckschicht bis unterhalb des Quarzumwandlungspunktes erhitzt worden ist.

2. Raumheizelement nach Anspruch 1,
dadurch **gekennzeichnet,**
daß die Menge an eingebauten Kaolinteilchen so gewählt wird, daß eine spürbare Erniedrigung des elektrischen Widerstandes der Widerstandsglasur eintritt.

3. Raumheizelement nach Anspruch 1,
dadurch **gekennzeichnet,**
daß die Menge an eingebauten Kaolinteilchen so gewählt wird, daß wegen der damit verbundenen Erniedrigung des ursprünglichen elektrischen Widerstandes der Heizschicht die Menge an nichtmetallischen, elektrisch leitenden Partikeln der Widerstandsbeschichtung spürbar reduziert werden kann, um den ursprünglich gewünschten elektrischen Widerstand zu erhalten.

4. Raumheizelement, mit mindestens einem elektrischen Kontaktelement, für die Heizschicht,
dadurch **gekennzeichnet,**
daß das Kontaktelement unmittelbar auf dem keramischen Körper aufgebracht ist, und daß die Stärke des Kontaktelementes rampenförmig zur Außenkante des keramischen Formkörpers hin anwachsend ausgebildet ist.

5. Raumheizelement nach Anspruch 4,
dadurch **gekennzeichnet,**
daß sich die maximale Rampenhöhe nach der Stärke der Heizschicht bemißt und die Rampenbreite mehr als das Fünfzigfache dieser Stärke beträgt.

6. Raumheizelement nach Anspruch 4 oder 5,
dadurch **gekennzeichnet,**
daß das Kontaktelement im wesentlichen dreieckförmigen Querschnitt aufweist.

7. Raumheizelement nach einem der Ansprüche 4 bis 6,
dadurch **gekennzeichnet,**
daß das Kontaktelement durch eine Kontaktschicht gebildet ist.

## Claims

1. Space heating element, in particular plate, consisting of a shaped ceramic body, on the face opposing its visual side being provided with an area-adhesive heating conductor in form of an electrical resistance coating from an electrically conducting ceramic glaze, wherein the electrical resistance coating is embodied as resistance layer from a material in which non-metallic, electrically conducting particles having a large specific surface and not essentially changing their electrical conductivity in case of an increase in temperature are embedded into a base material having no or only poor electrical conductivity and said material is applied in such manner that the resistance coating shows uniform electrical and thermal conductivity,
**characterized** in that
said shaped ceramic body being provided with said electrical resistance coating from an electrically conducting ceramic glaze is covered by a layer of non-conductive or only poorly conducting glaze with a base material of ceramic composition identical to that of the resistance glaze but containing incorporated kaolin particles and the structure of shaped ceramic body, electrically conducting ceramic glaze and ceramic covering layer was heated up to below the transformation point of quartz.

2. Space heating element as defined in claim 1,
**characterized** in that
the amount of incorporated kaolin particles is chosen such that a sensible reduction of the electrical resistance of the resistance glaze will occur.

3. Space heating element as defined in claim 1,
**characterized** in that
the amount of incorporated kaolin particles is chosen such that because of the reduction caused thereby, of the original electrical resistance of the heating layer the amount of non-metallic electrically conducting particles of the resistance coating can be substantially reduced for obtaining the originally desired electrical resistance.

4. Space heating element with at least one electrical contact member, for the heating layer,
**characterized** in that
the contact member is directly applied to the ceramic body and that the thickness of said contact member has a ramp-like shape increasing indirection to the outer edge of the shaped ceramic body.

5. Space heating element as defined in claim 4,
**characterized** in that
the maximum ramp height depends on the thickness of the heating layer and that the width of the ramp amounts to more than 50 times of said thickness.

6. Space heating element as defined in claim 4 or 5,
**characterized** in that
the contact member has an essentially triangular cross-section.

7. Space heating element as defined in one of claims 4 to 6,
**characterized** in that
the contact member is formed by a contact layer.

## Revendications

1. Elément de chauffage pour locaux, en particulier plaque composée d'un corps moulé en céramique qui est muni, sur sa face opposée au côté visible, d'un conducteur chauffant de grande surface sous forme d'un revêtement résistant électrique en glaçure céramique électroconductrice, le revêtement résistant électrique étant conçu en tant que couche résistante, dans une matière pour laquelle des particules non métalliques, présentant une grande surface spécifique, et électroconductrices, ne modifiant pas essentiellement leur conductibilité électrique lors d'une augmentation de la température, sont insérées dans un porteur non électroconducteur ou seulement mauvais conducteur et cette matière étant appliquée de telle sorte que le revêtement résistant présente une conductibilité électrique et thermique régulière, caractérisé en ce que le corps moulé en céramique muni du revêtement électrique en glaçure céramique électroconductrice est recouvert par une couche en glaçure non conductrice ou seulement mauvaise conductrice, avec un porteur de même composition que la glaçure résistante à savoir en céramique, mais avec des particules de kaolin incorporées, et l'ensemble formé par le corps moulé en céramique, la glaçure céramique électroconductrice et la couche céramique de recouvrement est chauffé jusqu'en dessous du point de transformation du quartz.

2. Elément de chauffage pour locaux selon la revendication 1, caractérisé en ce que la quantité de particules de kaolin incorporées est sélectionnée de manière à produire une diminution sensible de la résistance électrique de la glaçure résistante.

3. Elément de chauffage pour locaux selon la revendication 1, caractérisé en ce que la quantité de particules de kaolin incorporées est sélectionnée de telle façon que, en raison de la diminution, liée à ce fait, de la résistance électrique initiale de la couche chauffante, la quantité de particules non métalliques et électroconductrices du revêtement résistant peut être réduite de façon sensible pour obtenir la résistance électrique souhaitée initialement.

4. Elément de chauffage pour locaux, avec au moins un élément de contact électrique, pour la couche chauffante, caractérisé en ce que l'élément de contact est logé directement sur le corps en céramique et en ce que la puissance de l'élément de contact est conçu linéairement, en s'accroissant en direction du bord extérieur du corps moulé en céramique.

5. Elément de chauffage pour locaux selon la revendication 4, caractérisé en ce que la hauteur maximale de rampe se calcule en fonction de la puissance de la couche chauffante et la largeur de la rampe dépasse cinquante fois cette puissance.

6. Elément de chauffage pour locaux selon les revendications 4 ou 5, caractérisé en ce que l'élément de contact présente essentiellement une section triangulaire.

7. Elément de chauffage pour locaux selon l'une des revendications 4 à 6, caractérisé en ce que l'élément de contact est constitué par une couche de contact.
